# EUROPÄISCHE PATENTSCHRIFT

(11) **EP 1 944 420 B1**
(45) Veröffentlichungstag und Bekanntmachung des Hinweises auf die Patenterteilung: **29.04.2009**
(21) Anmeldenummer: 07000712.5
(22) Anmeldetag: 15.01.2007
(51) Int. Cl.: E03F 5/22, F04D 29/60

(54) **Hebeanlage**
Hoisting system
Système de levage

(43) Veröffentlichungstag der Anmeldung: 16.07.2008
(73) Patentinhaber: Kessel GmbH, 85101 Lenting (DE)
(72) Erfinder: Kessel, Bernhard, 85101 Lenting (DE)
(74) Vertreter: Grünecker, Kinkeldey, Stockmair & Schwanhäusser Anwaltssozietät

(56) Entgegenhaltungen:
- DE-A1- 2 059 353
- DE-A1- 2 519 934

## Beschreibung

Die Erfindung betrifft eine Hebeanlage der im Oberbegriff des Patentanspruchs 1 angegebenen Art.

Bei der aus DE 41 16 680 C bekannten Hebeanlage ist die Pumpe mit ihrem Gehäuse auf den Boden des Behälters gesetzt und wird der Pumpenstutzen über die als Spannbügelverschluss ausgebildete Kupplung in den Rohrstutzen gepresst, der in der Behälterseitenwand stationär montiert ist. Der Pumpenstutzen ist in das Gehäuse der Pumpe eingeschraubt und als Rohrknie ausgebildet. Der Behälter kann oberhalb des Pumpengehäuses verschlossen werden. Um die Pumpe zu Reinigungs- oder Wartungsarbeiten entnehmen zu können, wird die Kupplung gelöst und wird die relativ schwere Pumpe parallel zur Richtung der Achse des Rohrstutzens auf dem Boden des Behälters weggeschoben, bis der Pumpenstutzen die Freigabeposition erreicht hat. Hierfür ist allerdings im Behälter genügend Platz erforderlich, was dem Bestreben, die Hebeanlage so kompakt wie möglich auszubilden, entgegensteht. Außerdem können am Boden des Behälters abgelagerte Verunreinigungen die Bewegung der Pumpe erheblich erschweren oder verwehren. Speziell für sogenannte Unterflur-Hebeanlagen, bei denen der Behälter im Boden eingebaut ist und von oben bei eingebauter Pumpe kein Zugriff in den Behälter möglich ist, lässt sich dieses bekannte Prinzip nicht realisieren.

Bei einer aus DE 25 19 934 A bekannten Tauchpumpe befindet sich der Antrieb oberhalb des Deckels des Behälters und liegt das Pumpengehäuse mit dem als Rohrknie ausgebildeten Pumpenstutzen in der Flüssigkeit. Der Pumpenstutzen ist mittels eines über den Flüssigkeitsspiegel anhebbaren oder oberhalb des Flüssigkeitsspiegels platzierten Spannbügelverschlusses lösbar an dem Behälterrohrstutzen angebracht. Der Behälterrohrstutzen und ein Teil des Pumpenstutzens sind als flexible Rohre ausgebildet. Das Dichtende des Pumpenstutzens ist an den Schenkeln eines U-Bügels verschiebbar geführt und lässt sich mittels des U-Bügels in die Mündung des Behälterrohrstutzens pressen oder aus dieser herausschwenken. Zum Lösen des Pumpenstutzens muss in dem Fäkalien enthaltenden Behälter gearbeitet werden. Beim erneuten Anschließen des Pumpenstutzens an dem Behälterrohrstutzen ist das Einfädeln des Pumpenstutzens mühsam.

Bei einer aus DE 20 59 353 A bekannten Pumpe für Abwasserbrunnen ist der Pumpenstutzen über eine Flanschkupplung mit dem Behälterrohrstutzen lösbar verbunden. Um die tief im Behälter angeordnete Flanschkupplung manipulieren zu können, sind nach oben verlängerte Spannschrauben vorgesehen, die bei auf dem Deckel des Behälters angebrachten Pumpenantrieb schwer zugänglich sind. Das Ansetzen des Pumpenstutzenflansches an den Flansch des Behälterrohrstutzens gestaltet sich schwierig.

Der Erfindung liegt die Aufgabe zugrunde, eine kompakte Hebeanlage der eingangs genannten Art anzugeben, die als Unterflur-Hebeanlage nutzbar ist, und bei der das Einsetzen und Entnehmen der Pumpe bequem durchführbar ist, vorzugsweise sogar mit einer Einhandbedienung.

Die gestellte Aufgabe wird mit den Merkmalen des Patentanspruchs 1 gelöst.

Aufgrund der baulich integrierten Gelenkachse lässt sich der Pumpenstutzen in eingebautem Zustand der Pumpe relativ zum Rohrstutzen so hin- und herverschwenken, dass die Verstellungen zwischen der Einsteckposition und der Freigabeposition bequem durchführbar sind. Dies ist sogar in einer Unterflur-Hebeanlage möglich, in der die Abwasserkammer durch die Abdeckung nach oben verschlossen ist, und ein obere Teil des Pumpengehäuses, der Pumpenstutzen und auch der Rohrstutzen oberhalb der Abdeckung platziert sind. Die Handhabung ist bequem, da nach Lösen der Kupplung nur der Pumpenstutzen verschwenkt wird (Einhandbedienung). Da die Pumpe hängend in der Abwasserkammer installiert ist, können am Boden des Behälters liegende Verunreinigungen und dergleichen diese Verstellbewegungen nicht nennenswert behindern. Der Einbau der Pumpe bzw. deren Ausbau sind bequem und ohne nennenswerte Beeinträchtigung durch Gerüche oder Schmutzwasser möglich. Die Handhabung ist auch deswegen einfach, weil das gegebenenfalls hohe Gewicht der Pumpe bei solchen Manipulationen nicht mit der Hand oder den Händen hin- und herbewegt werden muss. Die Gelenkachse für den Pumpenstutzen ist zwischen einen Pumpengehäuse und dem Rohrstutzen vorgesehen. Zum Verstellen des Pumpenstutzens zwischen der Einsteckposition und der Freigabestellung braucht nur der Pumpenstutzen hin- und herverschwenkt zu werden. Dies kann, wie auch das Lösen der Kupplung, jeweils mit einer Einhandbedienung erfolgen. Die Abdeckung ist aus einem an der Behälterwand abgedichtet festgelegten Kragen und einem davon nach unten strebendem Rohrschacht gebildet, in dem das Pumpengehäuse abgedichtet so positioniert ist, dass ein oberer Teil des Pumpengehäuses mit dem Pumpenstutzen und der Rohrstutzen im Rohrschacht liegen, und ein unterer saugseitiger Teil des Pumpengehäuses frei in der Abwasserkammer hängt. Durch diese Bauweise werden der elektrische Anschlussbereich der Pumpe, in dem gegebenenfalls Sensorleitungen verlegt sind, sowie die beweglichen Teile der Kupplung und der Pumpenstutzen außerhalb der Abwasserkammer sozusagen trocken platziert, wo sie kaum verschmutzen.

Zweckmäßig ist der Rohrstutzen ein Auslaufstutzen des Behälters und ist der Pumpenstutzen ein Druckstutzen der Pumpe. Das Abwasser wird von der Pumpe in der Abwasserkammer frei angesaugt, und durch den Pumpenstutzen und den oben liegenden Rohrstutzen aus dem Behälter gefördert.

Die Bedienung ist bequem, wenn die lösbare Kupplung ein am Rohrstutzen angeordneter Bügelspannverschluss ist. Alternativ könnte der Bügelspannverschluss auch an der Behälterwand oder sogar am Pumpenstutzen angeordnet werden. Es brauchen nur bei der Betätigung des Bügelspannverschlusses zusammenwirkende Komponenten am Rohrstutzen und am Pumpenstutzen entsprechend positioniert zu sein.

Um mit einer relativ kleinen Schwenkbewegung des Pumpenstutzens einen ausreichend großen Hubweg zwischen der Freigabeposition und der Einsteckposition bzw. umgekehrt durchzuführen, ist es zweckmäßig, wenn die Gelenkachse oberhalb oder unterhalb der Achse des Rohrstutzens und im Abstand zum im Behälter liegenden Ende des Rohrstutzens zumindest weitestgehend senkrecht zur Achse des Rohrstutzens liegt. Auf diese Weise werden für die Bewegung des Rohrstutzens günstig lange Hebelarme relativ zur Gelenkachse geschaffen.

Um Leckagen und unkontrollierte Eigenbewegungen des Pumpenstutzens relativ zum Rohrstutzen unterbinden zu können, ist es zweckmäßig, wenn die Beweglichkeit um die Gelenkachse durch eine lösbare Spannvorrichtung blockierbar ist. Zur Demontage und Entnahme der Pumpe kann die Spannvorrichtung gelöst werden. Nach Einbau der Pumpe wird die Spannvorrichtung ggf. wieder angezogen.

Ein besonders wichtiges Merkmal der Erfindung besteht darin, dass das Pumpengehäuse über zwischen dem Pumpengehäuse und der Abdeckung, zwischen der Abdeckung und der Behälterwand sowie zwischen dem Pumpenstutzen und dem Rohrstutzen angeordnete Dichtelemente gegenüber dem Behälter schwingungs- und lärmentkoppelt ist.

Auf diese Weise wird vermieden, dass gegebenenfalls relativ laute Betriebsgeräusche der Pumpe und auch Vibrationen auf Grund der Strömungsdynamik über den Behälter in den Boden übertragen und von Insassen in dem Gebäude wahrgenommen werden.

Baulich zweckmäßig ist im Pumpengehäuse ein stationärer Pumpenstutzenstrang geformt, der mit Hochabstand von der Achse des Rohrstutzens endet und durch den separaten Pumpenstutzen verlängert wird, wobei die Gelenkachse zwischen dem Pumpenstutzenstrangende und dem Pumpenstutzen angeordnet ist. Dank dieser Bauweise braucht nur der relativ kurze Pumpenstutzen bewegt zu werden.

Herstellungstechnisch und handhabungstechnisch günstig weist der Pumpenstutzen ein kugeliges oder teilzylindrisches Ende auf, das in einer kugeligen oder teilzylindrischen Pfanne beim Pumpenstutzenstrangende sitzt, vorzugsweise über eine eingelegte Dichtung, wobei das Ende mit einem Überwurfringgehäuse und Spannelementen in die Pfanne pressbar ist. Nach Lösen der Spannelemente lässt sich der Pumpenstutzen mit vorbestimmter Schwenkrichtung bequem hin- und herbewegen. Die eingebaute Dichtung verhindert Leckagen in diesem Übergangsbereich.

Zwecks sauberer Führung des Pumpenstutzen bei Verstellbewegungen sind im Überwurfringgehäuse und am Ende des Pumpenstutzens zusammenwirkende Bogenrippen oder Anschläge vorgesehen, die konzentrisch zur Gelenkachse verlaufen.

Bei einer zweckmäßigen Ausführungsform ist der Pumpenstutzen als Rohrknie ausgebildet, das am anderen Ende das als Spitzendedichtung ausgebildete Dichtelement trägt, für das im Rohrstutzen eine konische Aufnahme vorgesehen ist. Die Spitzendedichtung kommt mit der Schwenkbewegung des Pumpenstutzens in sauberen Dichteingriff mit der konischen Aufnahme. Es kann eine relativ lange Überdeckung gewählt werden, da die Schwenkbeweglichkeit des Pumpenstutzens eine weite Bewegung, des anderen Endes bis in die Freigabestellung bequem zulässt.

Die Handhabung ist besonders bequem, wenn am Bügelspannverschluss und am Pumpenstutzen zusammenwirkende Abdrückflächen oder Elemente vorgesehen sind, mit denen bei Öffnen des Bügelspannverschlusses der Pumpenstutzen in Richtung zur Freigabestellung bewegbar ist, vorzugsweise sogar bis in die Freigabestellung. Die Abdrückflächen ermöglichen es, allein durch die Bewegung des Spannbügels, die gegebenenfalls angeklebte Spitzendedichtung aus der Aufnahme des Rohrstutzen zu lösen, und sogar gegebenenfalls den Pumpenstutzen vollständig bis in die Freigabestellung zu bewegen, ohne selbst am Pumpenstutzen angreifen zu müssen. Der Spannbügel des Bandbügelverschlusses hat hierfür günstig große Hebelarme, so dass diese Manipulation mit geringem Kraftaufwand durchführbar ist.

Zweckmäßig sind um die Gelenkachse wirkende Begrenzungsanschläge vorgesehen, zweckmäßig bei den bogenförmig verlaufenden Rippen oder Anschlägen, um zumindest die Freigabeposition des Pumpenstutzen eindeutig so zu definieren, dass die Pumpe dann ohne Behinderung nach oben herausgehoben werden kann.

Bei einer weiteren, zweckmäßigen Ausführungsform ist im Behälter oberhalb der Abdeckung ein Aufsatzteil, vorzugsweise höhenverstellbar, angeordnet, der einen Deckel trägt, wobei zwischen einem Deckeldurchgang und einem Durchgang in der Abdeckung ein Rohrschnorkel herausnehmbar installiert ist. Der Rohrschnorchel ist vorzugsweise aus ineinander gesteckten Rohrabschnitten gebildet. Der Rohrschnorchel ermöglicht es, von oben durch den Deckel anderes Abwasser in die Abwasserkammer zu leiten und mit der Pumpe zu entsorgen.

Zweckmäßig ist im Verlauf des Rohrschnorchels zwischen dem Deckeldurchgang und dem Durchgang in der Abdeckung wenigstens ein Ablaufbehälter mit wenigstens einem integrierten Einsatzteil installiert. Dieser Einsatzteil kann ein Geruchverschluss sein, ein Rückstauverschluss oder sogar eine Rückstausperre. Auch andere abwassertechnische Einbauteile können hier verwendet werden, beispielsweise um das Austreten von Abwasser bei einem Rückstau oder eine Belästigung durch Kanalgerüche zu vermeiden.

Als zweckmäßige Ausführungsform der Hebeanlage ist der Behälter als Unterflur-Einbaubehälter mit einem außenliegenden Einbauflansch versehen und, vorzugsweise, im Bereich des Einbauflansches teilbar ausgebildet. Dies erleichtert die Montage der Hebeanlage und ermöglicht mit dem Aufsatzteil die Anpassung der Hebeanlage an unterschiedliche Einbauverhältnisse.

Anhand der Zeichnung wird ein Ausführungsform des Erfindungsgegenstandes erläutert. Es zeigen:
- Fig. 1: einen Vertikalschnitt einer Unterflur-Hebeanlage,
- Fig. 2: eine perspektivische Teilansicht der Hebeanlage von Fig. 1, in einer Freigabestellung,
- Fig. 3: einen vergrößerten Teilschnitt der Hebeanlage, in einer Einsteckposition, und
- Fig. 4: eine Perspektivansicht, teilweise im Schnitt, zur Verdeutlichung vom internen Komponenten zur Ausbildung einer Gelenkachse für einen Pumpenstutzen der Pumpe der Hebeanlage.

Eine in Fig. 1 gezeigte Unterflur-Hebeanlage H für Abwasser, insbesondere fäkalienhaltiges Abwasser, weist einen in den Boden einbaubaren Behälter 2 auf, in dem an der Behälterwand mittels eines Dichtelements 9 eine Abdeckung 7 installiert ist, die eine unten im Behälter 2 liegende Abwasserkammer B nach oben isoliert. Der Behälter 2 weist einen abnehmbaren oberen Ringteil 2a und einen außen liegenden Einbauflansch 3 auf, an dem die Abdichtung beispielsweise in einem Estrich oder dergleichen eingebaut werden kann. Von oben ist ein schachtförmiger Aufsatzteil 4 höhenverstellbar eingesteckt, der einen Deckel 5 trägt. Im Deckel ist ein Rost 14 als Deckeldurchgang vorgesehen, der über einen Rohrschnorchel 15 aus ineinander gesteckten Rohrteilen mit einem Durchgang 16 in der Abdeckung 7 verbunden ist. Zwischen dem Deckeldurchgang 14 und dem Durchgang 16 in der Abdeckung 17 ist zumindest ein Ablaufbehälter 18 eingegliedert, in den ein Einsatzteil 19 integriert ist, z. B. wie gezeigt, ein Geruchverschluss. Es könnte jedoch zusätzlich oder alternativ ein Rückstauverschluss oder eine Rückstausperre oder ein ähnliches Einsatzteil dort installiert sein. Der Rohrschnorchel 15 ist mittels eines Griffes 17 heraushebbar, nachdem der Deckel 5 entfernt worden ist, um freien Zugang zur Abdeckung 7 und zu einer dort installierten Pumpe P zu bieten.

Die Abdeckung 7 ist in dieser Ausführungsform einstückig mit einem unten strebenden Rohrschacht 6 ausgebildet, der einen unterseitigen umlaufenden Tragflansch 8 besitzt, in dessen Öffnung über ein Dichtelement ein Gehäuse 1 der Pumpe P eingesteckt ist, derart, dass das Gehäuse 1 nach oben herausziehbar ist, mit einem oberen Teil im Rohrschacht 6 platziert ist und mit einem unteren ansaugseitigen Teil frei in der Abwasserkammer B hängt. Am Gehäuse 1 ist zur leichteren Handhabung der Pumpe P ein Handgriff 13 angeformt. Die Pumpe P wird in Richtung eines Pfeiles 30 im wesentlichen gradlinig nach oben herausgezogen falls Reinigungs- oder Wartungsarbeiten durchzuführen sind.

Die Pumpe P ist gegenüber den Behälter 2 vibrations- und geräuschentkoppelt und zwar über die Dichtelemente 9 zwischen der Abdeckung 7 und der Wand des Behälters 2 und zwischen dem Tragflansch 8 und dem Gehäuse 1, sowie über ein in Fig. 2 gezeigtes Dichtelement 20.

Abwasser läuft in die Abwasserkammer B durch einen in der Behälterwand angebrachten Zulauf Z, und wird von der Pumpe durch einen Auslauf A nach außen gepumpt. Der Auslauf A wird durch einen geraden Rohrstutzen 10 definiert, der abgedichtet in der Gehäusewand festgelegt ist und ins Innere des Rohrschachts 6 ragt, d.h., oberhalb des Tragflansches 8 des Rohrschachts platziert ist. Die Pumpe P ist druckseitig über einen Pumpenstutzen 11 dicht mit dem Rohrstutzen 10 verbunden.

Für das Pumpengehäuse zusammen mit dem Pumpenstutzen 11 kann eine Gelenkachse G2 zwischen dem Gehäuse 1 und der Abdeckung 7 bzw. dem Tragflansch 8 des Rohrschachtes 6 vorgesehen sein, um die Pumpe zum Lösen der dichten Steckverbindung zwischen dem Pumpenstutzen 11 und dem Rohrstutzen 10 verschwenken zu können. Diese Gelenkachse G2 wird durch nicht näher dargestellte, am Gehäuse 1 und/oder am Tragflansch 8 ausgebildeten Komponenten definiert. Der in den Rohrstutzen 10 eingesteckte oder aufgesteckte Pumpenstutzen 11 ist im übrigen in der dichten Einsteckposition durch eine lösbare Kupplung K festgelegt, die bei der gezeigten Ausführungsform als Spannbügelverschluss (Einhandbedienung) ausgebildet ist.

Die Pumpe wird in der Einsteckposition einerseits durch ihr Eigengewicht und den Presssitz des Dichtelements 9 im Tragflansch 8 festgelegt und andererseits durch die Wirkung der eingerückten Kupplung K am Rohrstutzen 10 verankert, der seinerseits in der Wand des Behälters 2 festgelegt ist. Die Beweglichkeit des Gehäuses 1 um die Gelenkachse G2 kann durch eine nicht dargestellte Spannvorrichtung blockiert werden, und wird nur zur Demontage der Pumpe P gelöst.

Erfindungsgemäß ist eine Gelenkachse G1 zwischen dem Pumpenstutzen 11 und dem Gehäuse 1 vorgesehen ist, um zum Bewegen des Pumpenstutzens 11 zwischen der Einsteckposition und der Freigabeposition nur den Pumpenstutzen 11 bewegen zu müssen.

Die Gelenkachse G1 befindet sich unterhalb oder oberhalb der Achse des Rohrstutzens 10 und auch beabstandet vom im Behälter 2 liegenden Ende des Rohrstutzens 10.

Fig. 2 zeigt ein Detail der Hebeanlage mit in die Freigabeposition F bewegten Pumpenstutzen 11, d.h., eine Lösung mit nur der Gelenkachse G1. Das Dichtelement 20 ist als Spitzendedichtung ausgebildet, die in eine konische Aufnahme 21 am innen liegenden Ende des Rohrstutzens 10 passt. Der Pumpenstutzen 11 ist im übrigen der Druckstutzen der Pumpe, während der Rohrstutzen 10 der Auslassstutzen des Behälters 2 ist. Die lösbare Kupplung K ist in der Löseposition dargestellt, und weist einen U-förmigen Spannbügel 23 auf, der um eine Achse 22 hin- und herschwenkbar ist und Anzugsflächen zum Hintergreifen von Ansätzen 24 am Pumpenstutzen 11 besitzt. Der Pumpenstutzen ist hier zur Freigabeposition verschwenkt, so dass die Pumpe P am Gehäuse 1 mit dem Pumpenstutzen 11 nach oben herausgehoben werden kann. Gegebenenfalls sind am Spannbügel 23 Abdrückflächen 25 vorgesehen, die beispielsweise am Pumpenstutzen 11 bzw. dem Dichtelement 20 angreifen, wenn der Spannbügel 23 in die gezeigte Löseposition verschwenkt wird, um die Einsteckposition zu lösen und das Dichtelement 20 aus der Aufnahme 21 herauszudrücken.

Das untere Ende des Pumpenstutzens 11 wird von einem Überwurfringgehäuse 26 gegen das Gehäuse 1 gepresst (Spannelemente 27), um einerseits die erforderliche Dichtigkeit zu schaffen, und andererseits die Schwenkbeweglichkeit, falls gewünscht, zu blockieren. In der in Fig. 2 gezeigten Freigabeposition sind die Spannelemente 27 etwas gelöst, so dass sich der Pumpenstutzen 11 leicht verschwenken ließ. Zur Führung der Schwenkbewegung können im Überwurfringgehäuse 26 und am Pumpenstutzen 11 vorgesehene Bogenrippen oder Anschläge 28 zusammenwirken (siehe auch Fig. 4). Der Pumpenstutzen 11 ist als Rohrknie ausgebildet, dessen rundes Ende das Dichtelement 20 trägt, während das im Grundzug viereckige andere Ende durch das Überwurfringgehäuse 26 festgelegt ist.

Fig. 3 verdeutlicht die Einsteckposition des Pumpenstutzens 11, dessen Dichtelement 20 in die Aufnahme 21 voll eingetreten ist und die Dichtigkeit herstellt. Die lösbare Kupplung K d.h. der Spannbügel 23 wird hierfür noch in Richtung des Teiles 29 in die in Fig. 1 angedeutete Verriegelungsposition geschwenkt und zieht dann das obere Ende des Pumpenstutzens 11 mit Nachdruck in die Aufnahme 21. Das untere Ende des Pumpenstutzens 11 ist kugelig oder, wie gezeigt, teilzylindrisch ausgebildet und sitzt in einer Pfanne 32 entsprechend kugeliger oder teilzylindrischer Form. Ein Dichtrahmen 34, z. B. ein im Grundzug viereckiger O-Ring, dichtet zwischen den Flächen ab. Das Überwurfringgehäuse 26 presst das untere Ende 33 in die Pfanne 32. Die Pfanne 32 sitzt auf einem oberen Ende 31 eines Pumpenstutzenstrangs 31', der im Gehäuse 1 ausgebildet ist und mit dem Ende 33 fluchtet. Die Gelenkachse G1 befindet sich in etwa in der angedeuteten Position.

In Fig. 4 ist ein Teil des Überwurfringgehäuses 26 weggeschnitten, um zu zeigen, dass eine bogenförmige Rippe oder ein Anschlag 28 des Pumpenstutzens 11 unten an einer bogenförmigen Kante 35 des Überwurfringgehäuses 26 anliegt, um um die Gelenkachse G1 eine saubere Führung des Pumpenstutzens 11 bei dessen Schwenkbewegungen zu gewährleisten. Die Bogenrippe 28 kann, wie gezeigt, mit einem Anschlag 36 vereinigt sein, der die gezeigte Freigabeposition definiert. Fig. 4 zeigt auch, dass zwischen der vertikalen Wand des Rohrschachts 6 der Abdeckung 7 und der Innenwand des Behälters 2 zusätzliche Dichtelemente eingesetzt sind, um in diesen Bereich eine Schall- und Vibrationsbrücke zu unterbrechen.

In der Hebeanlage H kann ferner ein nichtgezeigter Wandsensor in der Abwasserkammer B installiert sein, der den maximalen Füllstand meldet und bei Überschreiten ein Störungssignal veranlasst. Der Behälter B hat beispielsweise einen Durchmesser von 450 mm bei einer Höhe zwischen etwa 500 und 600 mm. Das Speichervolumen der Abwasserkammer B beträgt beispielsweise etwa 30 Liter, während das durch den maximalen Füllstand begrenzte Pumpvolumen nur 10 bis 15 Liter beträgt. Dies ist eine Unterflur-Hebeanlage H, wie sie in typischer Weise für ein Ein- bis Zweifamilienhaus ausreicht. Anstelle des mit Wasserstand arbeiteten Geruchverschlusses 19 könnte auch eine Geruchsperre vorgesehen sein, die verschließbar ist. Für den Füllstand in der Abwasserkammer B könnte eine Schwimmersteuerung der Pumpe vorgesehen sein. Ferner ist auch ein Drucksensor installierbar, oder eine Sondensteuerung. Die Handhabungsfreundlichkeit ist hoch, da zum Einbauen oder Entnehmen der Pumpe eine Einhandbedienung möglich ist. Dazu wird der Deckel 5 mit dem Rohrschnorchel 15 abgenommen, um zur Kupplung K und zum Pumpenstutzen 11 bequem von oben Zugang zu haben.

## Patentansprüche

1. Hebeanlage (H) für Abwasser, insbesondere fäkalienhaltiges Abwasser, mit einem einen stationären, seitlichen Rohrstutzen (10) aufweisenden Behälter (2), in dem in einer Abwasserkammer (B) eine Pumpe (P) angeordnet ist, die an einem Pumpengehäuse (1) einen Pumpenstutzen (11) aufweist, der im Rohrstutzen (10) eine dichte Steckverbindungsposition (C) einnimmt, durch eine lösbare Kupplung (K) daran festlegbar ist, und nach Lösen der Kupplung relativ zum Rohrstutzen (10) in eine Freigabeposition (F) bringbar ist, wobei ferner am Pumpengehäuse (1) ein Gelenk mit einer Gelenkachse (G1) vorgesehen ist, um welche Gelenkachse (G1) der Pumpenstutzen (11) zwischen der Steckverbindungsposition (C) und der Freigabeposition (F) bewegbar ist, dass die Pumpe (P) in einer oberen Abdeckung (7) der Abwasserkammer (B) heraushebbar positioniert ist, **dadurch gekennzeichnet, dass** die Abdeckung (7) aus einem an der Behälterwand abgedichtet festgelegten Kragen mit einem nach unten strebenden Rohrschacht (6) besteht, in dem das Pumpengehäuse (1) abgedichtet so positioniert ist, dass ein oberer Teil des Pumpengehäuses (1) mit dem Pumpenstutzen (11) und der Rohrstutzen (10) oberhalb der Abdeckung (7) im Rohrschacht (6) liegen und ein unterer saugseitiger Teil des Pumpengehäuses (1) frei in der Abwasserkammer (B) hängt.

2. Hebeanlage nach Anspruch 1, **dadurch gekennzeichnet, dass** der Rohrstutzen (10) ein Auslaufrohrstutzen des Behälters (2) und der Pumpenstutzen (11) ein Druckstutzen der Pumpe (P) sind.

3. Hebeanlage nach Anspruch 1, **dadurch gekennzeichnet, dass** die lösbare Kupplung (K) ein, vorzugsweise, am Rohrstutzen (10) im Behälter (2) angeordneter, Spannbügelverschluss (22, 23, 24) ist.

4. Hebeanlage nach Anspruch 1, **dadurch gekennzeichnet, dass** die Gelenkachse (G1) oberhalb oder unterhalb der Achse des Rohrstutzens (10) und **i**m Abstand zum im Behälter liegenden Ende des Rohrstutzens (10) zumindest weitestgehend senkrecht zur Achse des Rohrstutzens (10) liegt.

5. Hebeanlage nach wenigstens eine der vorhergehenden Ansprüche, **dadurch gekennzeichnet, dass** die Beweglichkeit des Pumpenstutzens (11) und/oder der Pumpe (P) um die Gelenkachse (G1) durch eine lösbare Spannvorrichtung (27) blockierbar ist.

6. Hebeanlage nach wenigstens einem der vorhergehenden Ansprüche, **dadurch gekennzeichnet, dass** das Gehäuse (1) der Pumpe (P) über zwischen dem Gehäuse (1) und dem Rohrschacht (6), zwischen der Abdeckung (7) und der Behälterwand sowie zwischen dem Pumpenstutzen (11) und Rohrstutzen (10) angeordnete Dichtelemente (9, 20) gegenüber dem Behälter (2) schwingungs- und/oder lärmentkoppelt ist.

7. Hebeanlage nach Anspruch 1, **dadurch gekennzeichnet, dass** im Gehäuse (1) der Pumpe (P) ein stationärer Pumpenstutzenstrang (31) geformt ist, der mit Hochabstand von der Achse des Rohrstutzens (10) endet und durch den separat ausgebildeten Pumpenstutzen (11) verlängert ist, und dass die Gelenkachse (G1) zwischen dem Pumpenstutzenstrangende und dem Pumpenstutzen (11) angeordnet ist.

8. Hebeanlage nach Anspruch 7, **dadurch gekennzeichnet, dass** der Pumpenstutzen (11) ein außenseitig kugeliges oder teilzylindrisches Ende (33) aufweist, das in einer kugeligen oder teilzylindrischen Pfanne (32) beim Pumpenstutzenstrangende sitzt, vorzugsweise über eine eingelegte Dichtung (34), und dass das Ende (33) mit einem Überwurfringgehäuse (26) über Spannelemente (27) in die Pfanne (32) pressbar ist.

9. Hebeanlage nach Anspruch 8, **dadurch gekennzeichnet, dass** im Überwurfringgehäuse (26) und am Ende (33) des Pumpenstutzens (11) zusammenwirkende Bogenanschläge (28, 35) vorgesehen sind, die konzentrisch zur Gelenkachse (G1) verlaufen.

10. Hebeanlage nach Anspruch 6, **dadurch gekennzeichnet, dass** der Pumpenstutzen (11) als Rohrknie ausgebildet ist und am anderen Ende das als Spitzendedichtung ausgebildete Dichtelement (20) trägt, für das in Rohrstutzen (10) eine, vorzugsweise, konische Aufnahme (21) vorgesehen ist.

11. Hebeanlage nach Anspruch 3, **dadurch gekennzeichnet, dass** am Bügelspannverschluss (22, 23, 24) und am Pumpenstutzen (11) zusammenwirkende Abdrückflächen (25) vorgesehen sind, mit denen bei Öffnen des Bügelspannverschlusses der Pumpenstutzen (11) in Richtung zur Freigabestellung (F) bewegbar ist, vorzugsweise bis in die Freigabestellung (F).

12. Hebeanlage nach Anspruch 9, **dadurch gekennzeichnet, dass** ein die Freigabestellung (F) begrenzender Anschlag (36) vorgesehen ist, vorzugsweise einstückig mit der Bogenrippe (28) des Pumpenstutzens (11).

13. Hebeanlage nach wenigstens einem der vorhergehenden Ansprüche, **dadurch gekennzeichnet, dass** im Behälter (2) oberhalb der Abdeckung (7) ein Aufsatzteil (4), vorzugsweise höhenverstellbar, angeordnet ist, der einen Deckel (5) trägt, und dass zwischen einem Deckeldurchgang (14) und einem Durchgang (16) in der Abdeckung (7) ein Rohrschnorchel (15) herausnehmbar installiert ist, vorzugsweise ein aus ineinandergesteckten Rohrabschnitten gebildeter Rohrschnorchel (15).

14. Hebeanlage nach Anspruch 13, **dadurch gekennzeichnet, dass** im Verlauf des Rohrschnorchels (15) zwischen dem Deckeldurchgang (14) und dem Durchgang (16) in der Abdeckung (7) wenigstens ein Ablaufbehälter (18) mit wenigstens einem integrierten Einsatzteil (19), wie z. B. einem Geruchverschluss, einem Rückstauverschluss oder einer Rückstausperre, installiert ist.

15. Hebeanlage nach wenigstens einem der vorhergehenden Ansprüche, **dadurch gekennzeichnet, dass** der Behälter (2) als Unterflur-Einbaubehälter mit einem außenliegenden Einbauflansch (3) versehen, und, vorzugsweise, im Bereich des Einbauflansches (3) teilbar ausgebildet ist.

## Claims

1. Hoisting system (H) for waste water, particularly waste water containing faecal matter, having a container (2) comprising a stationary lateral pipe socket (10), in which a pump (P) is arranged in a waste water chamber (B), said pump (P) comprising, on a pump housing (1), a pump socket (11) which assumes a sealed plugged-in position (C) in the pipe socket (10), is adapted to be secured thereto by a detachable coupling (K), and after the coupling has been detached can be brought into a release position (F) relative to the pipe socket (10), while moreover there is provided, on the pump housing (1), a joint with a joint axis (G1), about which the pipe socket (11) is movable between the plugged-in position (C) and the release position (F), and the pump (P) is positioned in an upper cover (7) of the waste water chamber (B) so as to be removable therefrom, **characterised in that** the cover (7) consists of a collar fixed in sealed manner to the container wall with a downwardly tending pipe shaft (6), in which the pump housing (1) is positioned in sealed manner such that an upper part of the pump housing (I) with the pump socket (11) and the pipe socket (10) are located above the cover (7) in the pipe shaft (6) and a bottom part of the pump housing (1) at the suction end is freely suspended in the waste water chamber (B).

2. Hoisting system according to claim 1, **characterised in that** the pipe socket (10) is an outlet pipe socket of the container (2) and the pump socket (11) is a pressure socket of the pump (P).

3. Hoisting system according to claim 1, **characterised in that** the detachable coupling (K) is a clamp-type closure (22, 23, 24) preferably arranged on the pipe socket (10) in the container (2).

4. Hoisting system according to claim 1, **characterised in that** the joint axis (G1) is located above or below the axis of the pipe socket (10) and at a spacing from the end of the pipe socket (10) located in the container, at least substantially perpendicularly to the axis of the pipe socket (10).

5. Hoisting system according to at least one of the preceding claims, **characterised in that** the mobility of the pump socket (11) and/or the pump (P) about the joint axis (G1) can be blocked by a releasable clamping device (27).

6. Hoisting system according to at least one of the preceding claims, **characterised in that** the housing (1) of the pump (P) is decoupled relative to the container (2) in terms of vibration and/or noise, by means of sealing elements (9, 20) arranged between the housing (1) and the pipe shaft (6), between the cover (7) and the container wall and between the pump socket (11) and pipe socket (10).

7. Hoisting system according to claim 1, **characterised in that,** in the housing (1) of the pump (P) is formed a stationary pump socket section (31) which terminates at a vertical spacing from the axis of the pipe socket (10) and is extended by the separately constructed pump socket (11), and **in that** the joint axis (G1) is arranged between the end of the pump socket section and the pump socket (11).

8. Hoisting system according to claim 7, **characterised in that** the pump socket (11) has a spherical or partly cylindrical end (33) on the outside which sits in a spherical or partly cylindrical dish (32) at the end of the pump socket section, preferably via an interposed seal (34), and **in that** the end (33) can be pressed into the dish (32) with a screw collar ring housing (26) by means of clamping elements (27).

9. Hoisting system according to claim 8, **characterised in that** arcuate abutments (28, 35) cooperating in the screw collar ring housing (26) and at the end (33) of the pump socket (11) are provided which extend concentrically with respect to the joint axis (G1).

10. Hoisting system according to claim 6, **characterised in that** the pump socket (11) is embodied as a pipe elbow and at the other end carries the sealing element (20) in the form of a spigot end seal for which a preferably conical receptacle (21) is provided in the pipe socket (10).

11. Hoisting system according to claim 3, **characterised in that** thrust surfaces (25) are provided on the clamp-type closure (22, 23, 24) and on the pump socket (11), by means of which the pump socket (11) can be moved towards the release position (F), preferably right into the release position (F), when the clamp-type closure is opened.

12. Hoisting system according to claim 9, **characterised in that** an abutment (36) is provided which limits the release position (F), and which is preferably formed in one piece with the arcuate rib (28) on the pump socket (11).

13. Hoisting system according to at least one of the preceding claims, **characterised in that** an attachment (4) is arranged, preferably so as to be vertically adjustable, in the container (2) above the cover (7), said attachment (4) having a lid (5), and **in that** an air intake tube (15) is removably installed between a passage (14) in the lid and a passage (16) in the cover (7), preferably an air intake tube (15) formed from tube sections that fit into one another.

14. Hoisting system according to claim 13, **characterised in that** along the path of the air intake tube (15) between the passage (14) in the lid and the passage (16) in the cover (7), is installed at least one discharge container (18) with at least one integrated insert (19) such as, for example, an odour trap, a backflow seal or backflow barrier.

15. Hoisting system according to at least one of the preceding claims, **characterised in that** the container (2) is in the form of a built-in underfloor container with a external installation flange (3) and is preferably designed to be divisible in the region of the installation flange (3).

## Revendications

1. Installation de relevage (H) pour des eaux usées, en particulier des eaux usées contenant des matières décales, avec un récipient (2) stationnaire, présentant une tubulure (10) latérale, dans lequel, dans une chambre à eaux usées (B), est disposée une pompe (P) présentant, sur un carter de pompe (1), une tubulure de pompe (11) prenant, dans la tubulure (10), une position de liaison par emboîtement (C) étanche, en pouvant être fixée à elle au moyen d'un accouplement (K) désolidarisable, et, après désolidarisation de l'accouplement par rapport à la tubulure (10), pouvant être placée en une position de libération (F), où, en outre, sur le carter de pompe (1) est prévu une articulation ayant un axe d'articulation (G1), axe d'articulation (G1) autour duquel la tubulure de pompe (11) est déplaçable entre la position de liaison par emboîtement (C) et la position de libération (F), et la pompe (P) est positionnée de façon à pouvoir être extraite par relevage, dans un chapeau (7) supérieur de la chambre à eaux usées (B), **caractérisée en ce que** le chapeau (7) est composé d'une collerette fixée de façon étanche sur la paroi de récipient, avec un puits tubulaire (6) évoluant vers le bas, dans lequel le carter de pompe (1) est positionné en étant isolé de façon étanche, de manière qu'une partie supérieure du carter de pompe (1), muni de la tubulure de pompe (11), et la tubulure (10), se placent au-dessus du chapeau (7) dans le puits tubulaire (6) et qu'une partie inférieure, située côté aspiration, du carter de pompe (1), pende librement dans la chambre à eaux usées (B).

2. Installation de relevage selon la revendication 1, **caractérisée en ce que** la tubulure (10) est une tubulure d'évacuation du récipient (2) et la tubulure de pompe (11) est un tubulure de refoulement de la pompe (P).

3. Installation de relevage selon la revendication 1, **caractérisée en ce que** l'accouplement (K) désolidarisable est une fermeture à étrier de serrage (22, 23, 24), de préférence disposée sur la tubulure (10) dans le récipient (2).

4. Installation de relevage selon la revendication 1, **caractérisée en ce que** l'axe d'articulation (G1) est situé au-dessus ou au-dessous de l'axe de la tubulure (10) et à distance de l'extrémité située dans le récipient de la tubulure (10), au moins le plus possible perpendiculairement à l'axe de la tubulure (10).

5. Installation de relevage selon l'une des revendications précédentes, **caractérisée en ce que** la mobilité de la tubulure de pompe (11) et/ou de la pompe (P) autour de l'axe d'articulation (G1) est susceptible d'être bloquée au moyen d'un dispositif de serrage (27) désolidarisable.

6. Installation de relevage selon l'une des revendications précédentes, **caractérisée en ce que** le carter (1) de la pompe (P) est désaccouplé, vibratoirement et/ou phoniquement, par rapport au récipient (2), par l'intermédiaire d'éléments d'étanchéité (9, 20) disposés entre le carter (1) et le puits (6) tubulaire, entre le chapeau (7) et la paroi de récipient, ainsi qu'entre la tubulure de pompe (11) et la tubulure (10).

7. Installation de relevage selon la revendication 1, **caractérisée en ce que,** dans le carter (1) de la pompe (P), est formé un tronçon de tubulure de pompe (31) stationnaire, s'achevant à une certaine distance en hauteur de l'axe de la tubulure (10) et prolongé par la tubulure de pompe (11) réalisée séparément, et **en ce que** l'axe d'articulation (G1) est disposé entre l'extrémité de tronçon de tubulure de pompe et la tubulure de pompe (11).

8. Installation de relevage selon la revendication 7, **caractérisée en ce que** la tubulure de pompe (11) présente une extrémité (33) sphérique ou partiellement cylindrique extérieurement, siégeant dans une crapaudine (32) sphérique ou partiellement cylindrique, à l'extrémité de tronçon de tubulure de pompe, de préférence par l'intermédiaire d'un joint d'étanchéité (34) inséré, et **en ce que** l'extrémité (33) est susceptible d'être pressée dans la crapaudine (32), avec un boîtier à bague de retenue (26), par l'intermédiaire d'éléments de serrage (27).

9. Installation de relevage selon la revendication 8, **caractérisée en ce que,** dans le boîtier à bague de retenue (26) et à l'extrémité (33) de la tubulure de pompe (11), sont prévues des butées arquées (28, 35) coopérant, s'étendant concentriquement à l'axe d'articulation (G1).

10. Installation de relevage selon la revendication 6, **caractérisée en ce que** la tubulure de pompe (11) est réalisée sous forme de genouillère et porte, à l'autre extrémité, l'élément d'étanchéité (20) réalisé sous forme de joint d'étanchéité pour extrémité pointue, pour lequel est prévu, dans la tubulure (10), un logement (21) de préférence conique.

11. Installation de relevage selon la revendication 3, **caractérisée en ce que,** sur la fermeture à étrier de serrage (22, 23, 24) et sur la tubulure de pompe (11), sont prévues des faces de pressage (25) coopérant, à l'aide desquelles, à l'ouverture de la fermeture à étrier de serrage, la tubulure de pompe (11) est déplaçable en direction de la position de libération (F), de préférence jusqu'à atteindre la position de libération (F).

12. Installation de relevage selon la revendication 9, **caractérisée en ce qu'**une butée (36) limitant la position de libération (F) est prévue, de préférence réalisée d'une seule pièce avec la nervure arquée (28) de la tubulure de pompe (11).

13. Installation de relevage selon l'une des revendications précédentes, **caractérisée en ce que,** dans le récipient (2), au-dessus du chapeau (7), est disposé, de préférence de façon réglable en hauteur, une pièce rapportée (4) portant un couvercle (5), et **en ce que**, entre un passage de couvercle (14) et un passage (16) ménagé dans le chapeau (7), est installé, de façon extractible, un reniflard tubulaire (15), de préférence un reniflard tubulaire (15) formé de tronçons tubulaires emboîtés les uns dans les autres.

14. Installation de relevage selon la revendication 13, **caractérisée en ce que,** sur la longueur du reniflard tubulaire (15), entre le passage de couvercle (14) et le passage (16), dans le chapeau (7) est installé au moins un récipient d'évacuation (18), comprenant au moins une pièce d'insert (19) intégrée, telle que par exemple une fermeture anti-odeurs, une fermeture anti-refoulement ou une barrière anti-refoulement.

15. Installation de relevage selon l'une des revendications précédentes, **caractérisée en ce que** le récipient (2), réalisé sous forme de récipient à monter enterré, est muni d'une bride de montage (3) extérieure et, de préférence, réalisé de façon divisible dans la zone de la bride de montage (3).
